# EUROPÄISCHE PATENTSCHRIFT

(11) **EP 0 537 175 B1**
(45) Veröffentlichungstag und Bekanntmachung des Hinweises auf die Patenterteilung: **02.08.1995**
(21) Anmeldenummer: 91909626.3
(22) Anmeldetag: 25.05.1991
(51) Int. Cl.: F16K 31/06

(54) **MAGNETVENTIL**
MAGNETIC VALVE
ELECTROVANNE

(30) Priorität: 30.06.1990 DE 4020951
(43) Veröffentlichungstag der Anmeldung: 21.04.1993
(73) Patentinhaber: ROBERT BOSCH GMBH, 70442 Stuttgart (DE)
(72) Erfinder: REMBOLD, Helmut, D-7000 Stuttgart 40 (DE); LINDER, Ernst, D-7130 Mühlacker (DE); MÜLLER, Martin, D-7144 Asperg (DE)
(86) Internationale Anmeldenummer: DE9100436
(87) Internationale Veröffentlichungsnummer: WO9200479

(56) Entgegenhaltungen:
- EP-A- 0 128 124
- DE-A- 2 051 166
- DE-A- 2 262 247
- DE-A- 2 739 085
- DE-A- 3 406 199
- US-A- 3 995 813
- US-A- 4 183 000
- US-A- 4 484 727

## Beschreibung

Stand der Technik

Die Erfindung geht von einem Magnetventil zur Steuerung der Durchflußöffnung einer Verbindungsleitung, die insbesondere als Fluid Kraftstoff führt, gemäß der Gattung des Patentanspruchs 1 aus. Bei einem solchen durch die FR-A 2 171 342 bekannten Magnetventil ist der Anker als Koppelglied ausgebildet und weist eine axiale Sackbohrung auf, die an ihrem Austritt am Rand umgebordelt ist und mit diesem Bordelrand als Koppelglied einen Federteller hält, der von der in der Sackbohrung eingespannten Koppelfeder beaufschlagt ist. Das Ventilglied wird von einer Rückstellfeder axial in Richtung Koppelglied beaufschlagt und so in Anlage an den Federteller gehalten, derart, daß beim Anzug des Ankers beziehungsweise des Koppelgliedes entgegen einer Rückstellfeder das Ventilglied dem Anker folgt. Bei nicht erregtem Elektromagneten wird der Anker von der Rückstellfeder zurückgestellt und das Ventilglied mit seiner Dichtfläche auf einen konischen Sitz gepreßt, wobei bei sich weiterbewegendem Anker der Federteller des Koppelgliedes von dem umgebördelten Rand der Sackbohrung im Koppelglied entgegen der Kraft der Koppelfeder durch das Ventilglied abgehoben werden kann. Die dort vorgesehene Koppelfeder hat eine größere Steifigkeit als die Rückstellfeder und ist dazu bestimmt, eventuelle Wegunterschiede zwischen Anker und Ventilglied auszugleichen und somit die Möglichkeit zu bieten, höhere Toleranzen bei der Fertigung des Magnetventils oder verschiedene Temperaturausdehnungen der Einzelteile zuzulassen und dennoch eine hohe Schließkraft bereitzustellen.

Bei schnellschaltenden Magnetventilen ergibt sich das Problem des Prellens des Ventilglieds nach dem Ventilschließen. Wird ein solches Magnetventil bei Kraftstoffeinspritzpumpen eingesetzt, so resultieren aus dem Wiederöffnen des Ventilglieds infolge seines Prellens unzulässig große Mengenstreuungen der eingespritzten Kraftstoffmenge. Zwar kann das Ventilprellen auch durch die durch den Stand der Technik bekannte Maßnahme der elastischen Kopplung zwischen Anker und Ventilglied gemildert werden, indem im Moment des Anliegens des Ventilgliedes auf seinem Ventilsitz eine gleichbleibende Schließkraft zur Wirkung kommt, doch ist ein solches Ventil noch verbesserungsbedürftig. Insbesondere kann es bei diesem Ventil auch zu Schwingbewegungen der Koppelfeder kommen.

### Vorteile der Erfindung

Das Magnetventil mit den kennzeichnenden Merkmalen des Patentanspruchs 1 hat demgegenüber den Vorteil, daß der Zusammendrückvorgang der Koppelfeder nach Abheben des Stützteils von seinem Anschlag durch den Bund gedämpft erfolgt, so daß die Krafterhöhung in Schließrichtung unmittelbar nach Auftreffen der Dichtfläche des Ventilgliedes auf dem Ventilsitz verzögert erfolgt und entsprechend die Prellneigung des Ventilschließgliedes weiter verringert wird.

Das Ventilglied hat bei der Öffnungsbewegung eine kurze Flugzeit, weil der Anker und das Koppelglied vor der Mitnahme des Ventilteils vorbeschleunigt wurden. Dadurch ist der Einfluß von Strömungskräften am Ventilsitz auf die Bewegung des Ventilglieds klein und damit sind auch die Mengenstreuungen des eingespritzten Kraftstoffs klein.

Durch die in den nachfolgenden Ansprüchen aufgeführten Maßnahmen sind vorteilhafte Weiterbildungen und Verbesserungen des im Patentanspruch 1 angegebenen Magnetventils dargestellt. Eine besonders vorteilhafte Ausgestaltung ist mit der von Patentanspruch 2 gegeben, bei der in einfacher Weise das Stützteil durch den Bund am Ventilglied gebildet wird. In vorteilhafter Weise ist damit das Ventilglied in Öffnungsrichtung starr mit dem Koppelglied gekoppelt, so daß unter Einwirkung der Öffnungskraft ein sicheres Wiederöffnen des Ventils erzielt wird. In vorteilhafter Weise kann gemäß Ausgestaltung nach Anspruch 4 der Fluidteil vom Elektromagnetteil getrennt werden, so daß das Fluid die Funktionsfähigkeit des Elektromagneten nicht beeinflußt. Diese Trennung erfolgt vorteilhafterweise durch die Ausgestaltung gemäß Anspruch 6.

### Beschreibung

Die Erfindung ist anhand der Figur, die ein Ausführungsbeispiel darstellt, näher erläutert. Die Figur zeigt das Magnetventil im Längsschnitt. Dieses weist ein zweiteiliges Ventilgehäuse 1 auf, bestehend aus einem metallischen Ventilblock 2 und einer daraufgesetzten Kappe 3. Die Kappe überdeckt eine Ausnehmung 4 in der Stirnseite des Ventilblocks 2, die mit einem Innengewinde 5 versehen ist und von der axial eine Führungsbohrung 6 durch den Ventilblock führt. Dabei ist diese Führungsbohrung 6 als Stufenbohrung ausgeführt mit einem Stufenbohrungsteil 8 von reduziertem Durchmesser, der am Übergang zur Führungsbohrung 6 eine konische Schulter aufweist und dort einen Ventilsitz 9 bildet. Der Austritt des Stufenbohrungsteils 8 aus dem Ventilblock 6 mündet in einen Auffangraum 10, der in einem unteren, mit dem Ventilblock 6 dicht verbundenen Deckel 11 gebildet ist, von welchem ein Leckanschluß 12 abführt. Der Auffangraum 10 ist über eine parallel zur Führungsbohrung 6 liegende Ausgleichsbohrung 14 mit der Ausnehmung 5 verbunden.

In die Führungsbohrung 6 mündet über eine erste Ringnut 16 in der Führungsbohrungswand auf der zur Ausnehmung 4 liegenden Seite des ringförmigen Ventilsitzes 9 hin eine Fluidleitung 17, die z. B. von einem Pumpenarbeitsraum einer Kraftstoffeinspritzpumpe herführen kann. Axial darunter im Stufenbohrungsteil 8 ist eine zweite Ringnut 18 vorgesehen, von der der weiterführende Teil der Fluidleitung 17 abführt.

In der Führungsbohrung 6 ist ein Ventilschließglied 20 dicht verschiebbar, das hohlzylindrisch ausgeführt ist und an seinem Umfang eine Ringschulter 21 mit einer Dichtfläche aufweist, die in dichter Anlage an den Ventilsitz 9 bringbar ist. Das hohlzylindrische Ventilglied ist zur Seite des Auffangraumes hin offen und weist zur Seite der Ausnehmung hin einen nach innen ragenden Bund 23 auf, der durch eine Koppelfeder 24 auf den Kopf 25 einer von der Seite des Auffangraumes 10 her in das Ventilschließglied 20 eingebrachten Schraube 26 gedrückt wird. Die Schraube 26 ist in ein Koppelglied 28 axial eingeschraubt, das im ausnehmungsseitigen Teil der Führungsbohrung dichtgleitend geführt ist und mit seiner zum Ventilglied weisenden Stirnseite 29 innerhalb der Führungsbohrung 6 der Anlage eines Federtellers 30 der sich hier abstützenden Koppelfeder 24 dient. Über die Einschraubtiefe der Schraube 26 wird somit die Vorspannung der Koppelfeder definiert, mit der diese das Ventilglied 20 am Kopf 25 der Schraube hält.

Das Koppelglied ragt in die Ausnehmung 4 hinein und weist dort enen Dämpfungsbund 32 auf, der mit seiner zum Ventilglied weisenden Stirnfläche 33 in Anlage an die Stirnfläche 34 der Ausnehmung 4 bringbar ist. Das Koppelglied 28 ist mehrteilig ausgeführt und weist eine axiale, von der Seite der Ausnehmung her eintretende Gewindesackbohrung 36 auf, in die ein Anker 37 eingeschraubt ist und dabei den inneren Rand 38 einer Tellerfeder fest und dicht einspannt. Die Tellerfeder ist dabei zur Seite der Stirnfläche 34 der Ausnehmung 4 hin mit Dichtmaterial beschichtet. Statt einer Tellerfeder kann auch eine Federscheibe mit ausgestanzten Federarmen verwendet werden und es kann auf der dem Ventilglied zugewandten Seite der Feder oder der Scheibe eine Dichtscheibe oder Membran vorgesehen werden. Der äußere Rand der Dichtscheibe oder der beschichteten Tellerfeder liegt an einer Rundschnurdichtung 41 an, die in einer Ausnehmung 42 in der Stirnfläche 34 eingebettet ist. Eine in das Gewinde 5 der Ausnehmung eingeschraubte Ringschraube 44 greift dazu auf der der Rundschnurdichtung 41 abgewandten Seite des äußeren Randes 40, an.

In der Kappe ist koaxial zur Führungsbohrung 6 ein Elektromagnet 46 mit einer Spule 47 und einem Magnetkern 48 eingesetzt, der mit dem Anker 37 zusammenwirkt.

Die Tellerfeder 39 oder die Dichtscheibe bzw. Membran unterteilen die Ausnehmung 4 in einen magnetseitigen Raum 50 und einen ventilgliedseitigen Raum 51, der nun gegenüber dem magnetseitigen Raum dicht abgeschlossen ist, so daß dieser und der Auffangraum leckendes Fluid, z. B. Kraftstoff, aufnehmen kann, der über Leckanschluß 12 abgeführt werden kann. Damit wird der Elektromagnet frei von Kraftstoff gehalten, der unter Umständen korrosiv an den Metallteilen wirken kann und die Funktionstüchtigkeit des Elektromagneten beeinflussen könnte. Die Ausgleichsbohrung 14 gewährleistet die freie Beweglichkeit der Feder und des Koppelglieds mit Ventilglied 20. Die Stirnseite des Kerns 48 ist mit einer dünnen Metallschicht überzogen, so daß sich unabhängig von der an der Koerzitivfeldstärke eine kleine Resonanzkraft ergibt und eine robuste Anschlagfläche am Magnetkern erzielt wird.

Durch die Tellerfeder, die stärker ist als die Koppelfeder 24, wird das Ventilglied 20 in der gezeigten Schließstellung gehalten oder nach Abfall des Magneten in diese Schließstellung gebracht. Dabei ist das Ventilglied 20 geringfügig vom Kopf 25 abgehoben, so daß die Schließkraft der Tellerfeder 39 über die Koppelfedervorspannung auf das Schließglied 20 gelangt. Soll das Magnetventil geöffnet werden, wird die Wicklung 47 erregt und der Anker 37 demzufolge angezogen, entgegen der Kraft der Tellerfeder 39, die sich an der Ringschraube 44 abstützt. Bei diesem Vorgang kommt der Bund 23 des Schließgliedes 20 wieder in Anlage an den Kopf 25 und wird durch diesen zusammen mit dem Anker 37 und dem mit diesem starr verbundenen Koppelglied 38 mitgenommen. Die Schulter 21 des Ventilglieds hebt dann vom Sitz 9 ab und erlaubt über eine umfangsseitige Ausnehmung 53 am Ventilschließglied 20 zur Seite des Auffangraumes 10 hin eine Durchflußverbindung zwischen den Teilen der Fluidleitung 17. Das Ventilschließglied ist dabei im wesentlichen druckausgeglichen. Soll das Magnetventil in Schließstellung gebracht werden, so wird die Erregung des Elektromagneten unterbrochen, und es führt die Tellerfeder 39 die Schließbewegung durch. Dabei bewegt sich zunächst das Koppelglied 28 mit der Tellerfeder in Schließrichtung zusammen mit dem Ventilglied 20, bis dieses in Anlage auf den Ventilsitz 9 kommt. In der Folgebewegung hebt der Bund 23 vom Kopf 25 ab, so daß die Koppelfeder komprimiert wird und der Schließkraftanstieg, der auf das Schließglied wirkt, durch die Erhöhung der Vorspannung der Koppelfeder bestimmt ist. In diesem Bereich nähert sich der Dämpfungsbund 32 der Stirnseite 34, so daß die Bewegung in Schließrichtung des Koppelglieds 25 gedämpft verlangsamt wird und die Schließkraft entsprechend gedämpft erhöht wird, bis ihr Endwert bei Anlage des Dämpfungsbundes 32 an der Stirnseite 34 erreicht ist. Damit wird ein sicheres Schließen des Magnetventils erreicht und vermieden, daß das Ventilglied bei stoßartiger Kraftbeaufschlagung und damit Rückprallen vom Ventilsitz während des Schließvorgangs kurzzeitig wieder öffnet. Die bewegte Masse wird durch die elastische Kopplung zwischen Koppelglied 28 und Schließglied 20 kleingehalten, und es kann aus diesem Grund auch die Dämpfungsfläche am Dämpfungsbund 32 in genügender Größe ausgebildet werden. Die Dämpfung wird verbessert durch die Tatsache, daß in dem ventilgliedseitigen Raum eine Kraftstoffüllung vorliegt, die der Verdrängung durch den Dämpfungsbund 32 einen größeren Widerstand als z. B. Luft entgegensetzt.

Bei dem ausgeführten Beispiel dienten als Schließkraft die Rückstellkraft der Tellerfeder 39. Ausführungsbeispiele sind möglich, wenn als Schließkraft die Magnetkraft entgegen einer in Öffnungsrichtung wirkenden Öffnungsfeder verwendet wird. Das Prinzip der Erfindung ist anhand des Ausführungsbeispiels gezeigt und kann in verschiedenen Ausführungsformen verwirklicht werden. So können Schließfeder oder Öffnungsfeder und Magnet auch an verschiedenen Seiten des Ventilschließgliedes zum Angriff kommen bei entsprechender Variation des konstruktiven Aufbaus. Eine umgekehrt eingespannte Tellerfeder kann z. B. in Öffnungsrichtung wirken und ein umgedreht angeordneter Elektromagnet mit axialer Durchführung einer Betätigungsstange in Schließrichtung wirken.

## Patentansprüche

1. Magnetventil zur Steuerung der Durchflußöffnung einer Verbindungsleitung (17), die insbesondere als Fluid Kraftstoff führt, mit einem Ventilgehäuse (1) und einer darin angeordneten Führungsbohrung (6, 8), in der ein von einem Anker (37) des Elektromagneten (46) des Magnetventils betätigbares Ventilglied (20) verschiebbar gelagert ist, daß mit einer an einer Schulter (21) vorgesehenen Dichtfläche in Anlage an einem die Durchflußöffnung umgebenden Ventilsitz (9) unter Einwirkung einer Schließkraft bringbar ist und unter Einwirkung einer Öffnungskraft wieder davon abhebbar ist, wobei die Schließkraft mit dem Ventilglied über ein Koppelglied (28) gekoppelt ist, das eine Koppelfeder (24) aufweist, die sich einerseits an dem Koppelglied und andererseits an einem relativ zum Koppelglied und zusammen mit dem Ventilglied beweglichen Stützteil (23) abstützt, das durch die Koppelfeder in Anlage an einen Anschlag (25) am Koppelglied bringbar und bei in Schließstellung befindlichem Ventilglied (20) davon abgehoben ist, dadurch gekennzeichnet, daß das Koppelglied (28) in der Führungsbohrung (6) geführt ist und einen Dämpfungsbund (32) aufweist, dessen in Richtung Ventilsitz weisende Stirnfläche (33) in Anlage an einer zu dieser parallelen Anlagefläche (34) am Ventilgehäuse (2) bringbar ist.

2. Magnetventil nach Anspruch 1, dadurch gekennzeichnet, daß das Ventilglied (20) hohlzylindrisch und die Schulter (21) kegelförmig umlaufend am Außenumfang des Ventilgliedes (20) ausgebildet sind mit einem nach innen ragenden Bund (23) der als Stützteil dient, an dem sich auf der einen Seite die Koppelfeder (24) abstützt und der auf der anderen Seite mit einem als Anschlag dienenden Kopf (25) am Ende eines durch die vom Bund umgebene Öffnung des Ventilgliedes (20) geführten, mit dem Koppelglied (28) verbundenen Schaftes zur Anlage bringbar ist.

3. Magnetventil nach Anspruch 2, dadurch gekennzeichnet, daß der Schaft mit dem Koppelglied (28) verschraubt ist.

4. Magnetventil nach den Ansprüchen 1 bis 3, dadurch gekennzeichnet, daß die Führungsbohrung (6) der Führung des Ventilglieds (20) und des Koppelglieds (28) dient und in Räume (51, 10) mündet, die über eine Ausgleichsbohrung (14) miteinander verbunden sind und gegenüber dem Elektromagneten (46) abgedichtet sind.

5. Magnetventil nach einem der vorstehenden Ansprüche, dadurch gekennzeichnet, daß die Schließkraft von einer vorgespannten Feder (39) erzeugt wird, entgegen der als Öffnungskraft die Kraft des Elektromagneten bei seiner Erregung wirkt und das Koppelglied (28) Teil des Ankers (37) des Elektromagneten ist.

6. Magnetventil nach Anspruch 5, dadurch gekennzeichnet, daß die Feder eine den einen auf der Seite des Elektromagneten angeordneten Raum (51), in dem die Führungsbohrung (6) mündet, dicht verschließende Tellerfeder ist, die mittig zwischen einem als Anker dienenden Teil (37) und dem Koppelglied (38) innen eingespannt ist und am äußeren Rand (40) zwischen einem Stützteil (44) und einer Dichtung (41) eingespannt ist.

7. Magnetventil nach Anspruch 5, dadurch gekennzeichnet, daß der eine auf der Seite des Elektromagneten angeordnete Raum (51) zum Elektromagneten hin durch eine Dichtscheibe oder eine Membran verschlossen ist.

8. Magnetventil nach einem der vorstehenden Ansprüche 1 - 4, dadurch gekennzeichnet, daß die Schließkraft durch Erregung des Elektromagneten erzeugt wird, der das Schließglied (20) gegen eine in Öffnungsrichtung wirkende Feder bewegt.

## Claims

1. Solenoid valve for controlling the through-flow opening of a connecting line (17), especially one conveying fuel as a fluid, having a valve housing (1) and a guide hole (6, 8), which is arranged therein and in which a valve element (20) which can be actuated by an armature (37) of the electromagnet (46) of the solenoid valve is displaceably mounted, which valve element can be brought to bear, with a sealing face provided on a shoulder (21), on a valve seat (9) surrounding the through-flow opening, under the effect of a closing force, and can be lifted off from it again under the effect of an opening force, the closing force being coupled to the valve element via a coupling element (28) which has a coupling spring (24) which is supported on the one hand on the coupling element and on the other hand on a supporting component (23) which can be moved relative to the coupling element and together with the valve element, can be brought to bear on a stop (25) on the coupling element by means of the coupling spring and, when the valve element (20) is located in the closed position, is lifted off therefrom, characterized in that the coupling element (28) is guided in the guide hole (6) and has a damping collar (32) whose end face (33) which points in the direction of the valve seat can be brought to bear on a bearing face (34), parallel thereto, on the valve housing (2).

2. Solenoid valve according to Claim 1, characterized in that the valve element (20) is of a hollow cylindrical shape and the shoulder (21) is conical running around the outer circumference of the valve element (20), with an inwardly pointing collar (23) which serves as supporting component on which, on the one hand, the coupling spring (24) is supported and which can, on the other hand, with a head (25) which serves as a stop, be brought to bear on the end of a shaft which is guided through the opening of the valve element (20) which is surrounded by the collar and is connected to the coupling element (28).

3. Solenoid valve according to Claim 2, characterized in that the shaft is screwed to the coupling element (28).

4. Solenoid valve according to Claims 1 to 3, characterized in that the guide hole (6) serves to guide the valve element (20) and the coupling element (28) and opens into spaces (51, 10) which are connected to one another via a compensation hole (14) and are sealed with respect to the electromagnet (46).

5. Solenoid valve according to one of the preceding claims, characterized in that the closing force is generated by a pre-stressed spring (39), counter to which the force of the electromagnet acts as an opening force when the said electromagnet is excited, and the coupling element (28) is part of the armature (37) of the electromagnet.

6. Solenoid valve according to Claim 5, characterized in that the spring is a plate spring which closes in a sealed fashion the one space (51) which is arranged on the side of the electromagnet and in which the guide hole (6) opens, the said plate spring being clamped in on the inside centrally between a part (37) which serves as armature and the coupling element (38) and being clamped in on the outer edge (40) between a supporting part (44) and a seal (41).

7. Solenoid valve according to Claim 5, characterized in that the one space (51) which is arranged on the side of the electromagnet is closed off from the electromagnet by a sealing washer or a diaphragm.

8. Solenoid valve according to one of the preceding Claims 1-4, characterized in that the closing force is generated by exciting the electromagnet which moves the closing element (20) counter to a spring which acts in the opening direction.

## Revendications

1. Electrovanne pour la commande de l'ouverture de passage d'une conduite de raccordement (17), dans laquelle passe, notamment comme fluide, du carburant, avec un boîtier de vanne (1) et un alésage de guidage (6, 8) disposé dans ce boîtier et dans lequel est monté de façon à pouvoir se déplacer un organe de soupape (20) susceptible d'être actionné par un induit (37) de l'électroaimant (46) de l'électrovanne, cet organe avec une surface d'étanchement prévue sur un épaulement (21) étant susceptible d'être amené sous l'action d'une force de fermeture en application contre un siège de soupape (9) entourant l'ouverture de passage et étant susceptible d'être à nouveau soulevé de ce siège, sous l'action d'un effort d'ouverture, tandis que l'effort de fermeture est couplé avec l'organe de soupape par l'intermédiaire d'un organe de couplage (28) qui comporte un ressort de couplage (24) lequel prend appui d'une part contre l'organe de couplage et d'autre part contre une pièce d'appui (23) mobile par rapport à l'organe de couplage et conjointement avec l'organe de soupape, et qui est susceptible d'être amené par le ressort de couplage en application contre une butée (25) sur l'organe de couplage et qui lorsque l'organe de soupape (20) se trouve dans la position de fermeture est soulevé de cet organe, caractérisée en ce que l'organe de couplage (28) est guidé dans l'alésage de guidage (6) et comporte une collerette d'amortissement (32) dont la surface frontale (33) tournée dans la direction du siège de soupape est susceptible d'être amenée en application contre une surface d'appui (34) parallèle à celle-ci sur le boîtier (2) de la soupape.

2. Electrovanne selon la revendication 1 caractérisée en ce que l'organe de soupape (20) cylindrique creux et l'épaulement (21) en forme de cône s'étendant sur la périphérie externe de l'organe de soupape (20) sont réalisés avec un collet (23) tourné faisant saillie vers l'intérieur qui sert de pièce d'appui sur laquelle prend appui sur un côté le ressort de couplage (24) et qui sur l'autre côté est susceptible d'être amené en application avec une tête (25) servant de butée à l'extrémité d'un fût relié à l'organe de couplage (28) et passant à travers l'ouverture entourée par le collet de l'organe de soupape (20).

3. Electrovanne selon la revendication 2 caractérisée en ce que le fût est vissé avec l'organe de couplage (28).

4. Electrovanne selon les revendications 1 à 3 caractérisée en ce que l'alésage de guidage (6) sert à guider l'organe de soupape (20) et l'organe de couplage (28) et débouche dans des chambres (51, 10) qui sont reliées ensemble par l'intermédiaire d'un perçage de compensation (14) et sont étanchées par rapport à l'électroaimant (46).

5. Electrovanne selon une des précédentes revendications caractérisée en ce que l'effort de fermeture est produit par un ressort précontraint (39), contre lequel agit comme effort d'ouverture l'effort de l'électroaimant lors de son excitation, et l'organe de couplage (28) fait partie de l'induit (37) de l'électroaimant.

6. Electrovanne selon la revendication 5 caractérisée en ce que le ressort est un ressort à disque fermant de façon étanche un espace (51) disposé sur le côté de l'électroaimant et dans laquelle débouche l'alésage de guidage (6), et ce ressort à disque est encastré entre une partie (37) jouant le rôle d'induit et l'organe de couplage (38) tandis qu'il est encastré sur son bord externe (40) entre une pièce d'appui (44) et un joint d'étanchéité (41).

7. Electrovanne selon la revendication 5 caractérisée en ce que l'espace (51) disposé sur un côté de l'électroaimant est fermé vers l'électroaimant par un disque étanche ou une membrane.

8. Electrovanne selon une des précédentes revendications 1 à 4 caractérisée en ce que l'effort de fermeture est obtenu par excitation de l'électroaimant, qui déplace l'organe de fermeture (20) contre l'action d'un ressort agissant en direction de l'ouverture.
